# EUROPÄISCHE PATENTSCHRIFT

(11) **EP 0 033 778 B1**
(45) Veröffentlichungstag und Bekanntmachung des Hinweises auf die Patenterteilung: **18.04.1984**
(21) Anmeldenummer: 80107847.8
(22) Anmeldetag: 12.12.1980
(51) Int. Cl.: B41F 31/30

(54) **Vorrichtung zum seitlichen Befestigen einer Druckmaschinenwalze**
Device for laterally securing a printing machine cylinder
Dispositif pour fixer latéralement un rouleau de machine à imprimer

(30) Priorität: 09.02.1980 DE 3004921
(43) Veröffentlichungstag der Anmeldung: 19.08.1981
(73) Patentinhaber: M.A.N.-ROLAND Druckmaschinen Aktiengesellschaft, 63012 Offenbach (DE)
(72) Erfinder: Nawrath, Nikolaus, D-8891 Igenhausen (DE)

## Beschreibung

Die Erfindung betrifft eine Lagerung für eine Druckmaschinenwalze, z.B. Farb- oder Feuchtwerkswalze mit einer in einem drehbaren Mantel angeordneten feststehenden Achse, bei der die die Achszapfen aufnehmenden hohlzylinderförmigen Lagerschalen, in Achsrichtung gesehen, teilweise halbschalenförmig ausgebildet sind.

Aus der DE-Patentschrift 413 079 ist bereits eine Lagerung für Farbwalzen, Spindeln und dergleichen an Druckmaschinen bekannt, bei der eine Hülse und ein Zapfen axial ineinandergreifen und ein an der Hülse befindlicher Ringteil sowie ein an dem Zapfen sitzender Ringbund den Zapfen der Farbwalze gemeinsam tragen und durch Drehen des einen oder des anderen Teiles oder beider Teile ein geschlossenes Lager für den Zapfen bilden. Diese Lagerung ermöglicht bereits einen einfachen Einbau der Farbwalze. Da diese Farbwalze aus einem einteiligen zylindrischen Körper besteht, dessen Zapfen in dem genannten Lager rotieren, ist eine umfangsmässige Fixierung der Zapfen der Frabwalze in den Lagern nicht erforderlich bzw. aus funktionellen Gründen nicht erlaubt. Wird hingegen eine Farbwalze in Form einer feststehenden Achse mit einem auf dieser drehbar angeordneten Walzenmantel konzipiert, so müssen die beiden Enden der Achse, d.h. die Achsstummel, beidseitig mittels geeigneter Befestigungselemente, z.B. mittels Schrauben, befestigt werden.

Aufgabe der Erfindung ist es, eine Lagerung für eine Druckmaschinenwalze, z.B. Farb- oder Feuchtwerkswalze, mit einer in einem drehbaren Mantel angeordneten feststehenden Achse nach dem Oberbegriff so auszubilden, dass die Walze einfach in die Druckmaschine einsetzbar und spannungsfrei gelagert ist, wobei eine selbsttätige Ausrichtung der Befestigungsmittel gegenüber den Lagermitteln erfolgen soll.

Diese Aufgabe wird gemäss dem Kennzeichen des Patentanspruchs 1 gelöst. Vorteilhafte Ausgestaltungen der Erfindung ergeben sich aus den Unteransprüchen sowie aus der Beschreibung und den Zeichnungen.

Die erfindungsgemässe Befestigungsvorrichtung ermöglicht eine verspannungsfreie Fixierung der Walze in den beidseitig angeordneten Lagerschalen. Durch eine besonders vorteilhafte Weiterbildung der einen Lagerstelle als Loslager wird zusätzlich der Walzenachse die Möglichkeit geboten, sich beispielsweise bei Erwärmung axial auszudehnen, wobei ein permanenter Andruck der Walze an das Festlager der anderen Seite gegeben ist.

Durch eine spezielle Anordnung der in die beiden Achszapfen eingesetzten Arretierstifte und Befestigungsschrauben wird sichergestellt, dass die Befestigungsschrauben nicht herausfallen und in die Maschine gelangen können. Durch die Ausgestaltung der Lagerschalen mit Einsatzschrägen wird ausserdem der Einsetzvorgang der Walze in die Druckmaschine erleichtert.

Im folgenden wird die Erfindung anhand eines Ausführungsbeispiels im einzelnen beschrieben, wobei Bezug auf die beiliegenden Zeichnungen genommen wird. In diesen zeigen:
Fig. 1 eine Längsansicht des Festlagers mit dem linken Teil einer Farbwalze,
Fig. 2 einen Längsschnitt des Loslagers mit dem rechten Teil der Farbwalze und
Fig. 3 einen Schnitt durch die Ebene A-B der Darstellung gemäss Fig. 2.

Die in den Figuren 1 bis 3 dargestellte Farbwalze 1 besteht aus einem Mantel 2, der drehbar auf einer feststehenden Achse 3 angeordnet ist. Wie aus Fig. 1 und 2 hervorgeht, ist die Achse 3 beidseitig mit Lagern 4 und 5 ausgestattet, auf denen der Mantel 2 gelagert ist.

Der linke Achszapfen 6 und der rechte Achszapfen 7 sind in einer Lagerschale 8 bzw. in einer Lagerschale 9 fixiert. Die Lagerschalen 8 und 9 bestehen aus rohrförmigen Teilen mit jeweils einem in der Mitte angeordneten Steg. Durch den Steg der Lagerschale 8 greift eine Schraube 10, durch die die Lagerschale 8 mit einem in diese eingreifenden Lagerzapfen 11 anschraubbar ist.

Durch den Steg der Lagerschale 9 hingegen greift eine Bundschraube 12, die eine Tellerfeder 13 trägt. Mit der Bundschraube 12 ist die Lagerschale 9 an einen Lagerzapfen 14 anschraubbar. Durch die auf der Bundschraube 12 sitzende Tellerfeder ist jedoch, im Gegensatz zu dem Festlager auf der linken Seite gemäss Fig. 1, das Lager gemäss Fig. 2 an der rechten Seite als Loslager ausgebildet, da die Lagerschale 9 axial beweglich ist, wobei das axiale Spiel durch die Bundschraube 12 einstellbar ist. Die Lagerzapfen 11 und 14 sind exzentrisch angeordnet, um beispielsweise die Farbwalze 1 an eine parallel zu dieser verlaufenden (nicht gezeigten) weiteren Walze anstellen zu können.

Die bezüglich der Achse 3 axial nach innen gekehrten Enden der Lagerschalen 8 uns 9 sind radial bis zur Diametralebene abgefräst, wodurch in Achsrichtung gesehen, teilweise halbschalenförmige Auflagebereiche für die beiden Achszapfen 6 und 7 gebildet werden. Die zu diesen Bereichen führenden Einhebeschrägen erleichtern das Einsetzen der Farbwalze 1 erheblich.

Die Achszapfen 6 und 7 sind mit Schrauben 15 und 16 versehen, durch die die Achse 3 nach Einsetzen der Farbwalze 1 in die halbschalenförmigen Bereiche der Lagerschalen 8 und 9 fixierbar ist.

Ein besonderes Merkmal der Erfindung besteht in der Verwendung von Arretierstiften 17 und 18 in den Achszapfen 6 und 7. Die Arretierstifte 17 und 18 erstrecken sich etwa rechtwinklig, d.h. quer zu den Schrauben 15 und 16 durch die Achse 3 und ragen beidseitig aus dieser heraus. Wie aus Fig. 2 am besten hervorgeht, sind die Arretierstifte 17 und 18 unmittelbar an den jeweils zwischen Schraubenkopf und Gewindeeinschraublänge bis auf den Kernquerschnitt abgedrehten Schraubenbereichen angeordnet, so dass die lichte Weite der Bohrung für die Schrauben 15 und 16 durch die Arretierstifte 17 und 18 begrenzt wird, um ein Herausfallen der Schrauben 15 und 16 aus den Achszapfen 6 und 7 zu vermeiden. Dadurch wird die Gefahr vermieden, dass die Schrauben 15 und 16 beim Einsetzen der Walze 1 in die Maschine fallen.

Durch Lösen der Schrauben 10 ist die Lagerschale 8 auf dem Lagerzapfen 11 drehbar und kann somit in eine gewünschte für den Einsetzvorgang der Farbwalze geeignete Umfangsposition gedreht werden, wonach durch Anziehen der Schraube die Lagerschale 8 an dem Lagerzapfen 11 fixiert wird. Durch die Verwendung der Bundschraube 12 mit der auf dieser angeordneten Tellerfeder 13 ist eine Einstellung des Axialspieles der Lagerschale 9 auf dem Lagerzapfen 12 möglich. Beim Einsetzen der Farbwalze 1 legt sich zunächst der Arretierstift 17 auf den abgefrästen unteren Bereich der umfangsmässig und axial fixierten Lagerschale 8 auf, wodurch die Achse 3 der Farbwalze 1 in die gewünschte Umfangsposition gedreht wird, bei der die Schraube 15 mit der in der Lagerschale 8 vorgesehenen (nur in Fig. 2 gezeigten) Gewindebohrung ausgerichtet wird. Da die Lagerschale 9 drehbar auf dem Lagerzapfen 14 angeordnet ist, richtet sich diese beim Einsetzen der Farbwalze durch den Arretierstift 18 ebenfalls aus, so dass die in der Lagerschale 9 vorgesehene Gewindebohrung mit der Schraube 16 ausgerichtet ist.

Die Farbwalze 1 sitzt nun in der gewünschten Position in der Lagerschalen 8 und 9, wobei sie durch die Tellerfeder 13 ständig gegen das linke Festlager (Fig. 1) gepresst wird. Nun kann in einfacher Weise durch Anziehen der Schrauben 15 und 16 die Befestigung der Farbwalze 11 vorgenommen werden. Wie bereits erwähnt, ermöglicht die Loslagerhaltung (Fig. 2) eine Axialbewegung, so dass beispielsweise bei auftretender Erwärmung der Farbwalze 1 der damit verbundene Dehnungsvorgang ermöglicht wird, ohne dass dabei eine Verspannung der Farbwalze 1 auftritt. Es versteht sich, dass anstelle der in Fig. 2 gezeigten Tellefeder 13 auch ein anderes elastisches Element, beispielsweise ein Gummiring, verwendet werden kann.

Um die Verschmutzungsgefahr der in Fig. 1 und Fig. 2 gezeigten Befestigungsstellen zu vermindern, werden Schutzhülsen 19 und 20 verwendet. Die Schutzhülse 19 in Form eines rohrförmigen Teiles umfasst die Lagerschale 8, den Lagerzapfen 11, die Schraube 15, den Arretierstift 17 und den linken Achszapfen 6. In der gleichen Weise umfasst die Schutzhülse 20 die Lagerschale 9, die Schraube 16, den Arretierstift 18, den Lagerzapfen 14 und den rechten Achszapfen 7. Die Schutzhülsen 19 und 20 weisen Ausnehmungen auf. Durch Verdrehen der Schutzhülsen 19 und 20 gelangen die Ausnehmungen nach oben, so dass ein Einsetzen der Farbwalze 11 ermöglicht wird und die beschriebenen Befestigungselemente zugänglich sind. Nachdem der Einsetz- und Befestigungsvorgang beendet ist, erfolgt eine Verdrehung der Schutzhülsen 19 und 20 um 180°, wodurch eine exakte Abdeckung der Befestigungselemente erreicht wird.

## Patentansprüche

1. Lagerung für eine Druckmaschinenwalze, z.B. Farb- oder Feuchtwerkswalze, mit einer in einem drehbaren Mantel angeordneten feststehenden Achse, bei der die die Achszapfen aufnehmenden hohlzylinderförmigen Lagerschalen, in Achsrichtung gesehen, teilweise halbschalenförmig ausgebildet sind, dadurch gekennzeichnet, dass eine erste Lagerschale (8) fest mit einem ersten Lagerzapfen (11) verbunden ist, während die zweite Lagerschale (9) drehbar auf einem zweiten Lagerzapfen (14) angeordnet ist und dass die Achszapfen (6, 7) jeweils mit einem diese durchsetzenden Arretierstift (17, 18) versehen sind, von denen der eine (17) zum umfangsmässigen Ausrichten der Achse (3) in der ersten Lagerschale (8) und der andere (18) zum Ausrichten der Lagerschale (9) gegenüber der Achse (3) dient, so dass rechtwinklig zu den Arretierstiften (17, 18) in den Achszapfen (6, 7) angeordnete Befestigungsschrauben (15, 16) beim Einsetzen der Walze (1) mit in den Lagerschalen (8, 9) vorgesehenen Gewindebohrungen ausrichtbar sind.

2. Vorrichtung nach Anspruch 1, dadurch gekennzeichnet, dass die Lagerschalen (8, 9) zum halbschalenförmigen Teil hin mit Einhebeschrägen versehen sind.

3. Vorrichtung nach Anspruch 1 oder 2, dadurch gekennzeichnet, dass die Lagerzapfen (11, 14) exzentrisch angeordnet sind und dass an der Seite zwischen der zweiten Lagerschale (z. B. 9) und dem zugehörigen Lagerzapfen (14) ein elastisches, eine Axialbewegung zulassendes Element (13) vorgesehen ist.

4. Vorrichtung nach Anspruch 3, dadurch gekennzeichnet, dass das elastische Element (13) aus einer Tellerfeder besteht.

5. Vorrichtung nach Anspruch 4, dadurch gekennzeichnet, dass die Tellerfeder (13) auf einer die Lagerschale (9) mit dem Lagerzapfen (14) verbindenden Bundschraube (12) angeordnet ist.

6. Vorrichtung nach einem der vorangehenden Ansprüche, dadurch gekennzeichnet, dass die Lagerschalen (8, 9) jeweils mit einer Befestigungsschrauben (10, 12) aufnehmenden Querstrebe versehen sind.

7. Vorrichtung nach einem der vorangehenden Ansprüche, dadurch gekennzeichnet, dass die Schrauben (15, 16) jeweils zwischen Kopf und Gewinde einen auf den Kerndurchmesser reduzierten Durchmesser aufweisen und dass die Arretierstifte (17,18) zumindest teilweise im Bereich der reduzierten Durchmesser angeordnet sind und als Schraubensicherung wirken.

8. Vorrichtung nach einem der vorangehenden Ansprüche, dadurch gekennzeichnet, dass an jedem Ende der Walze (1) Befestigungsschrauben (10, 15; 12, 16), Arretierstifte (17; 18), Lagerschalen (8; 9) und Lagerzapfen (11; 14) umfassende drehbare Schutzhülsen (19; 20) mit das Einsetzen der Walze (1) gestattenden Ausnehmungen angeordnet sind.

## Claims

1. Mounting for a printing machine roller, e.g. an inking unit roller or damping unit roller, having a fixed shaft arranged in a rotatable housing, the hollow- cylindrical bearing shells receiving the shaft journals being, viewed in the axial direction, partly half-shell-shaped, characterised in that a first bearing shell (8) is in fixed connection to a first pivot (11), whilst the second bearing shell (9) is rotatably arranged on a second pivot (14), and in that the shaft journals (6, 7) are each provided with a retaining pin (17, 18) penetrating them, of which one (17) serves to align the shaft (3) peripherally in the first bearing shell (8) and the other (18) serves to align the bearing shell (9) relative to the shaft (3), so that when the roller (1) is inserted, securing screws (15, 16) arranged at right angles to the retaining pins (17, 18) in the shaft journals (6, 7) can be aligned with threaded bores provided in the bearing shells (8, 9).

2. Device according to claim 1, characterised in that the bearing shells (8, 9) are provided with insertion bevels as far as the half-shell-shaped part.

3. Device according to claim 1 or 2, characterised in that the pivots ( 11, 14) are arranged eccentrically, and in that a flexible element (13) permitting axial movements is provided on the side between the second bearing shell (e.g. 9) and the associated pivot (14).

4. Device according to claim 3, characterised in that the flexible element (13) consists of a plate spring.

5. Device according to claim 4, characterised in that the plate spring (13) is arranged on a collar screw (12) connecting the bearing shell (9) to the pivot (14).

6. Device according to one of the above claims, characterised in that the bearing shells (8, 9) are each provided with a cross strut receiving securing screws (10, 12).

7. Device according to one of the above claims, characterised in that the diameter of the screws (15, 16) between the head and thread is in each case reduced to the diameter of the core, and in that the retaining pins (17, 18) are arranged at least partly in the area of the reduced diameter and provide screw retention.

8. Device according to one of the above claims, characterised in that rotatable protective sleeves (19; 20) having recesses permitting the insertion of the roller (1) and enclosing securing screws (10,15; 12,16), retaining pins (17; 18), bearing shells (8; 9) and pivots (11; 14), are arranged at each end of the roller (1).

## Revendications

1. Dispositif de support d'un cylindre d'une machine à imprimer, par exemple un cylindre encreur ou un cylindre mouilleur, comportant un arbre fixe disposé dans une gaine tournante, dans lequel les coussinets de palier de forme cylindrique creuse recevant les tourillons d'arbre sont agencés, en considérant la direction axiale, en partie en forme de demi-coquilles, caractérisé en ce qu'une première coquille de palier (8) est reliée rigidement à un premier tourillon de palier (11) tandis que la seconde coquille de palier (9) est montée à rotation sur un second tourillon de palier (14) et en ce que les tourillons d'arbre (6, 7) sont chacun pourvus d'une broche d'arrêt (17, 18) les traversant et dont l'une (17) sert à l'alignement périphérique de l'arbre (3) dans la première coquille de palier (8) tandis que l'autre (18) sert à l'alignement de la coquille de palier (9) par rapport à l'arbre (3), de manière que des vis de fixation (15, 16), disposées perpendiculairement aux broches d'arrêt (17, 18) dans les tourillons d'arbre (6, 7) viennent s'aligner, lors du montage de l'arbre (1 ), dans des trous filetés ménagés dans les coquilles de palier (8, 9).

2. Dispositif selon la revendication 1, caractérisé en ce que les coquilles de palier (8, 9) en partie en forme de demi-coquilles sont pourvues de chanfreins d'engagement.

3. Dispositif selon l'une des revendications 1 ou 2, caractérisé en ce que les tourillons de palier (11, 14) sont disposés excentriquement et en ce qu'il est prévu, sur le côté et entre la seconde coquille de palier (par exemple 9) et le tourillon de palier associé (14), un élément élastique (13) autorisant un mouvement axial.

4. Dispositif selon la revendication 3, caractérisé en ce que l'élément élastique (13) se compose d'une rondelle élastique.

5. Dispositif selon la revendication 4, caractérisé en ce que la rondelle élastique (13) est disposée sur une vis à collerette (12) reliant la coquille de palier (9) au tourillon de palier (14).

6. Dispositif selon l'une quelconque des revendications 1 à 5, caractérisé en ce que les coquilles de palier (8, 9) sont chacune pourvues d'une nervure transversale recevant des vis de fixation (10, 12).

7. Dispositif selon l'une quelconque des revendications 1 à 6, caractérisé en ce que les vis (15, 16) comportent chacune, entre la tête et le filetage, un diamètre réduit jusqu'au diamètre de noyau et les broches d'arrêt (17, 18) sont disposées, au moins en partie, dans la zone de diamètre réduit et agissent comme un blocage de vis.

8. Dispositif selon l'une quelconque des revendications 1 à 7, caractérisé en ce qu'il est prévu, à chaque extrémité du cylindre, des fourreaux tournants de protection (19; 20) entourant les vis de fixation (10, 15; 12, 16), les broches d'arrêt (17; 18), les coquilles de palier (8; 9) et les tourillons de palier (11; 14) et pourvus d'évidements permettant la mise en place du cylindre (1).
